# EUROPÄISCHE PATENTSCHRIFT

(11) **EP 0 536 154 B1**
(45) Veröffentlichungstag und Bekanntmachung des Hinweises auf die Patenterteilung: **03.08.1994**
(21) Anmeldenummer: 91909498.7
(22) Anmeldetag: 27.05.1991
(51) Int. Cl.: F04D 5/00

(54) **PERIPHERALPUMPE, INSBESONDERE ZUM FÖRDERN VON KRAFTSTOFF AUS EINEM VORRATSTANK ZUR BRENNKRAFTMASCHINE EINES KRAFTFAHRZEUGES**
PERIPHERAL PUMP, ESPECIALLY FOR FEEDING FUEL FROM A TANK TO THE INTERNAL COMBUSTION ENGINE OF A MOTOR VEHICLE
POMPE TOURBILLONNAIRE SERVANT EN PARTICULIER A ALIMENTER UN MOTEUR A COMBUSTION INTERNE D'UN VEHICULE A MOTEUR AVEC UN CARBURANT CONTENU DANS UN RESERVOIR

(30) Priorität: 28.06.1990 DE 4020521
(43) Veröffentlichungstag der Anmeldung: 14.04.1993
(73) Patentinhaber: ROBERT BOSCH GMBH, 70442 Stuttgart (DE)
(72) Erfinder: STROHL, Willi, D-7141 Beilstein (DE); SMITH, Loren, Canton, MI 48188 (US); SUMAL, Jaihind-Singh, W. Bloomfield, MI 48322 (US)
(86) Internationale Anmeldenummer: DE9100443
(87) Internationale Veröffentlichungsnummer: WO9200457

(56) Entgegenhaltungen:
- DE-A- 3 130 286
- FR-A- 954 916

## Beschreibung

### Stand der Technik

Die Erfindung geht aus von einer Peripheralpumpe nach der Gattung des Hauptanspruchs. Es ist schon eine solche Pumpe bekannt (US-A-3 315 607), bei welcher das gemeinsame Zentrum der beiden Kreisabschnitte auf dem Axialspalt zwischen Laufrad und Kammerwand liegt. Der Wirkungsgrad derartiger Peripheralpumpen kann aber nicht befriedigen.

### Vorteile der Erfindung

Die erfindungsgemäße Peripheralpumpe mit den kennzeichnenden Merkmalen des Hauptanspruchs hat demgegenüber den Vorteil, daß die Pumpenleistung auf ein befriedigendes Maß angehoben wird, weil die Zirkulationsströmung Qc bei sonst gleichen Bedingungen um ca. 20 % gesteigert werden kann. Damit kann der maximale Förderdruck bei gleichen Außenabmessungen und Betriebsbedingungen entsprechend gesteigert werden.

Durch die in den Unteransprüchen aufgeführten Maßnahmen sind vorteilhafte Weiterbildungen und Verbesserungen der im Hauptanspruch angegebenen Peripheralpumpe möglich.

### Zeichnung

Ein Ausführungsbeispiel der Erfindung ist in der Zeichnung dargestellt und in der nachfolgenden Beschreibung näher erläutert. Es zeigen Figur 1 ein Kraftstofförderaggregat mit einer im Längsschnitt dargestellten Peripheralpumpe, Figur 2 eine in Figur 1 mit II bezeichnete Einzelheit der Peripheralpumpe, in vergrößerter Darstellung, Figur 3 einen Querschnitt durch die Peripheralpumpe gemäß Figur 1, entlang der Linie III-III und Figur 4 ein Schaubild, das den Steigerungsfaktor für die Zirkulationsströmung als Funktion von ε darstellt.

### Beschreibung des Ausführungsbeispiels

Ein in Figur 1 dargestelltes Aggregat 10 dient zum Fördern von Kraftstoff aus einem nicht dargestellten Vorratstank zur ebenfalls nicht dargestellten Brennkraftmaschine eines Kraftfahrzeuges. Das Kraftstofförderaggregat 10 weist eine Strömungspumpe 12 auf, deren Laufrad 14 durch eine mit einem nicht dargestellten elektrischen Antriebsmotor angetriebene Welle 16 drehschlüssig verbunden ist. Das Laufrad 14 sitzt auf einem Lagerzapfen 18 und ist in einer sogenannten Pumpenkammer 19 angeordnet, die - in Achsrichtung des Laufrades 14 gesehen - beidseitig durch Wände 20 und 22 begrenzt ist. Dabei ist der Lagerzapfen 18 an der Wand 20 angeordnet. Die Wand 22 weist eine Lagerstelle 24 für die Antriebswelle 16 auf. Während des Betriebs des Förderaggregats 10 saugt die Strömungspumpe 12 Kraft- stoff durch einen Saugstutzen 26 an und drückt dieses Medium über einen Pumpenausgang 28 in der Wand 22 in einen Raum 30, in welchem der nicht dargestellte Elektromotor untergebracht ist. Von dort aus wird der Kraftstoff über einen Ausgangs- oder Druckstutzen 32 der Brennkraftmaschine zugeführt. Da sowohl die Strömungspumpe 12 als auch der nicht dargestellte Elektromotor in einem gemeinsamen Gehäuse 33 untergebracht sind, das mit einem Saugstutzen 26 und einem Druckstutzen 32 versehen ist und der Kraftstoff somit das Kraftstofförderaggregat 10 durchströmt, bildet das Kraftstofförder- aggregat gleichsam ein Teil der Förderleitung vom Vorratstank zur Brennkraftmaschine.

Wie aus Figur 3 ersichtlich ist, weist das Laufrad 14 der Strömungspumpe 12 einen scheibenförmigen, zentralen Bereich 34 auf, der mit einer zentralen Lagerbuchse 36 versehen ist, in welcher der Lager- zapfen 18 der Wand 20 gelagert ist. Das Laufrad 14 bzw. dessen zentraler Bereich 34 weist eine Vielzahl von radialen Flügeln 38 auf, die an ihren freien, von dem zentralen Bereich 34 abgewandten Enden durch einen umlaufenden Ring 40 miteinander verbunden sind, was aber nicht zwingend erforderlich ist. Die Flügel 38 sind dadurch gebildet, daß zwischen, auf einem gemeinsamen Teilkreis angeordneten Durchbrüchen 42 des Laufrades 14 Stege verbleiben, welche die Durchbrüche 42 in Umfangsrichtung begrenzen. Die Achse eines jeden Durchbruchs 42 verläuft parallel zur Drehachse des Laufrades. Da die Anordnung des äußeren Ringes 40 nicht zwingend notwendig ist, kann die zwischen den in Umfangsrichtung einander benachbarten Flügeln 38 verbleibende Lücke 42 auch als Nut bezeichnet werden. Wie insbesondere Figur 2 zeigt, ist deren Nutgrund besonders ausgeformt. Ausgehend von der einen Stirnfläche 44 des Laufrades 14 erstreckt sich der Nutgrund 46 kreisabschnittartig. Dies gilt ebenso für die andere Seite des Laufrades 14, wo sich von der Stirnfläche 48 aus der Nutgrund 50 ebenfalls kreisabschnittartig erstreckt. Die beiden Kreisabschnitte 46 und 50 gehen im Mittelbereich des Laufrades 14 stoßfrei ineinander über. Da das Laufrad 14 vorzugsweise in einer Form hergestellt wird, muß aus Gründen der besseren Formbarkeit sowohl der Nutgrund 46 als auch der Nutgrund 50 über kurze, waagrechte Endabschnitt 52 zu den Stirnflächen 44 und 48 geführt werden, die parallel zur Drehachse des Laufrades verlaufen. In den beiden Kammerwänden 20 und 22 sind jeweils ein fast ringförmiger Förderkanal 54 und 56 angeordnet. Der Grund 58 des Förderkanals 54, wie auch der Grund 60 des Förderkanals 56 sind ebenfalls kreisabschnittförmig geformt. Sowohl die Kreisabschnitte 46 und 58 als auch die Kreisabschnitte 50 und 60 weisen jeweils gemeinsame Zentren 62 bzw. 64 auf. Die Radien eines jeden Nutgrundes 46 und 50 sind in Figur 2 mit 68 angegeben worden. Die Radien eines jeden Grundes 58, 60 der Förderkanäle 54 und 56 sind in Figur 2 mit 66 bezeichnet. Ein wesentliches Merkmal der Erfindung ist darin zu sehen, daß die Zentren 62 bzw. 64 der beiden Kreisabschnitte 68 bzw. 66 gleich sind und innerhalb der Kontur des Laufrades 14 liegen (Figur 2). Wie Figur 2 weiter zeigt, sind die beiden Zentren 62 und 64 jeweils um ein Maß 70, gemessen von den jeweiligen benachbarten Stirnflächen 44 bzw. 48 des Laufrades 14 in die Laufradkontur hineingerückt worden. Weiter ist noch bemerkenswert, daß die beiden Zentren 62 und 64 - bezogen auf die Laufraddrehachse - auf einem gemeinsamen Teilkreis mit einem Radius 72 angeordnet sind. Der Druck einer Peripheralpumpe kann näherungsweise gemäß der einschlägigen Literatur nach folgender Formel berechnet werden:$\text{P = :} \frac{\text{ρ}}{\text{A}} \text{x Qc x (ω R -} \frac{\text{Qt}}{\text{A}} \text{)}$
wobei:
- p =: Druck
- ρ =: Dichte
- A =: Förderkanalquerschnitt
- ω =: Winkelgeschwindigkeit des Laufrades
- R =: Radius des Laufrades
- Qt =: Fördermenge inklusive interner Leckage
- Qc =: Zirkulationsströmung (zwischen Kanal und Laufrad umgesetzte Flüssigkeitsmenge pro Sekunde) sind.

Qc kann nährungsweise durch die Formel$\text{Qc = C} \sqrt{\text{ω² R -} \frac{\text{Q²}}{\text{A2 · R}}}$
berechnet werden, wobei C eine nur noch von der Pumpengeometrie abhängige Konstante ist.

Damit eine Pumpe bei sonst gleichen Betriebsbedingungen einen möglichst hohen Förderdruck erzielt, ist es also wichtig, daß dieser C-Faktor möglichst hoch ist.

Qc bzw. C läßt sich aus Meßergebnissen zurückrechnen. Ohne Meßer- gebnisse, d. h. wenn noch keine Pumpe vorhanden ist, kann Qc bzw. C nur mit finiten Elementen aus der Geometrie und den Betriebsdaten näherungsweise berechnet werden. Bei solchen Berechnungen wurde herausgefunden, daß bei Konstanthalten sämtlicher in Gleichung (1) und Gleichung (2) eingehender Parameter die Konstante C einen Maximalwert hat, wenn die Pumpengeometrie folgende Merkmale aufweist:
1. Kanalquerschnitt ist ein Kreisabschnitt,
2. Mittelpunkt der Kreisgeometrie liegt um s = ε x r von der Laufradkante entfernt innerhalb des Laufrades, wobei der Wert für ε zwischen 0,15 und 0,35 vorzugsweise zwischen 0,2 und 0,3 liegen sollte. Dabei bedeuten r der Kanalradius im Querschnitt (Maß 66) und s der Abstand des Zentrums für r von der Laufradkante (Maß 70) (Stirn- fläche). In dem Schaubild gemäß Figur 4 sind auf der Abszisse der Wert ε und auf der Ordinate das Verhältnis des zugehörigen C-Faktores C ( ε) zum C-Faktor für$\text{ε=0; C (ε = 0), also} \frac{\text{C (ε)}}{\text{C (ε = 0)}}$ aufgetragen.

Dabei sind für die Kurve 75 für R 17,5 mm und für A 4,52 mm² angenommen worden. Bei der Kurve 80 wurde der Wert 17,5 mm für R beibehalten und A auf 5,31 mm² vergrößert. Der Kurve 85 liegen die Werte R = 14,2 und A = 4,52 mm² zugrunde.

Somit zeigt sich, daß die Lage des Maximums für C (ε)/C (0) nahezu unabhängig von den absoluten Werten für A und R immer zwischen ca. 0,2 und 0,7, vorzugsweise bei etwa ε = 0,25, liegt.

## Patentansprüche

1. Peripheralpumpe (12), insbesondere zum Förderkraftstoff aus einem Vorratstank zur Brennkraftmaschine eines Kraftfahrzeuges, mit einem in einer Pumpenkammer (19) umlaufenden, kreiszylindrischen laufrad (14), das an mindestens einer seiner beiden Stirnflächen (44,49) einen Kranz von in Umfangsrichtung des Laufrades mit Abstand voneinander angeordneten Flügeln (38) aufweist und im Längsschnitt durch die Pumpe gesehen der Grund der nutartig ausgebildeten Lücke (42) zwischen zwei einander benachbarten Flügeln (38) einen Kreisabschnitt (46,50) bildet, dessen Zentrum (62,64) wenigstens nahezu identisch ist mit dem Zentrum eines anderen Kreisabschnitts, (58,60) welcher durch den Grund eines annähernd ringförmigen Förderkanals (54,56) gebildet ist, der den Flügelkranz gegenüberliegend in einer Wand (20) der Pumpenkammer (19) angeordnet ist, dadurch gekennzeichnet, daß die Zentren (62, 64) der beiden Kreisabschnitte (46, 58 bzw. 50, 60) innerhalb der Kontur des Laufrades (14) liegen.

2. Peripheralpumpe nach Anspruch 1, dadurch gekennzeichnet, daß der Radius (68) des Lückengrundes (46, 50) dem Radius (66) des Förderkanalgrundes (58, 60) entspricht.

3. Peripheralpumpe nach Anspruch 1, dadurch gekennzeichnet, daß der Radius des linken Lückengrundes (46, 50) größer ist als der Radius (66) des Forderkanalgrundes (58, 60).

4. Peripheralpumpe nach einem der Ansprüche 1 bis 3, dadurch gekennzeichnet, daß das Maß (70), gemessen von der die Drehachse des Laufrades (14) schneidenden Stirnfläche (48 bzw. 44) bis zum Zentrum (62 bzw. 64) r mal ε beträgt, wobei r der Radius (66) des Förderkanal- grundes (58, 60) ist und ε eine Konstante darstellt, deren Größe im Bereich von 0,15 bis 0,35 liegt.

5. Peripheralpumpe nach einem Anspruch 4, dadurch gekennzeichnet, daß die Größe der Konstanten ε im Bereich zwischen 0,2 und 0,3 liegt.

6. Peripheralpumpe nach einem der Ansprüche 1 bis 5, dadurch gekennzeichnet, daß der Lückengrund-Kreisabschnitt (46 bzw. 50) zum Förderkanalgrund-Kreisabschnitt (58, 60) konzentrisch ist.

7. Peripheralpumpe nach einem der Ansprüche 1 bis 6, dadurch gekennzeichnet, daß das Laufrad (14) an seinen beiden Stirnflächen (44, 48) je einen Kranz von Flügeln (38) aufweist und daß jedem Flügelkranz ein annähernd ringförmiger Förderkanal (54, 56) in der ihm benachbarten Wand (20, 22) der Pumpenkammer (19) zugeordnet ist.

8. Peripheralpumpe nach einem der Ansprüche 1 bis 7, dadurch gekennzeichnet, daß die freien Enden der Flügel (38) durch einen umlaufen- den Ring (40) miteinander verbunden sind.

## Claims

1. Peripheral pump (12), especially for feeding fuel from the tank to the internal combustion engine of a motor vehicle, with a circular-cylindrical impeller (14) rotating in a pump chamber (19) and, on at least one of its two side faces (44, 49), having a ring of blades (38) spaced apart in a circumferential direction of the impeller and, viewed in longitudinal section through the pump, the base of the groove-like gap (42) between two neighbouring blades (38) forms a segment (46, 50) of a circle, the centre (62, 64) of which is at least virtually identical with the centre of another segment (58, 60) of a circle formed by the base of an approximately annular feed channel (54, 56) which is arranged opposite the blade ring in a wall (20) of the pump chamber (19), characterized in that the centres (62, 64) of the two segments (46, 58 and 50, 60) of a circle lie within the contour of the impeller (14).

2. Peripheral pump according to Claim 1, characterized in that the radius (68) of the gap base (46, 50) corresponds to the radius (66) of the feed channel base (58, 60).

3. Peripheral pump according to Claim 1, characterized in that the radius of the left-hand gap base (46, 50) is greater than the radius (66) of the feed channel base (58, 60).

4. Peripheral pump according to one of Claims 1 to 3, characterized in that the dimension (70) measured from the side face (48 or 44) intersecting the axis of rotation of the impeller (14) to the centre (62 or 64) amounts to r times ε, r being the radius (66) of the feed channel base (58, 60) and ε representing a constant, the magnitude of which is within a range of from 0.15 to 0.35.

5. Peripheral pump according to Claim 4, characterized in that the magnitude of the constant ε is within a range of between 0.2 and 0.3.

6. Peripheral pump according to one of Claims 1 to 5, characterized in that the gap base segment (46 or 50) of a circle is concentric with the feed channel base segment (58, 60) of a circle.

7. Peripheral pump according to one of Claims 1 to 6, characterized in that, on each of its two side faces (44, 48), the impeller (14) has a ring of blades (38) and in that each blade ring is allocated an approximately annular feed channel (54, 56) in the adjacent wall (20, 22) of the pump chamber (19).

8. Peripheral pump according to one of Claims 1 to 7, characterized in that the free ends of the blades (38) are connected to one another by an encircling ring (40).

## Revendications

1. Pompe tourbillonnaire (12), notamment pour alimenter en carburant, à partir d'un réservoir, le moteur à combustion interne d'un véhicule automobile, avec une roue mobile (14) cylindrique circulaire tournant dans une chambre de pompe (19), et qui au moins sur une de ses deux surfaces frontales (44, 49) comporte une couronne d'ailettes (38) disposées à intervalles les unes des autres en direction périphérique de la roue mobile, tandis que, vu en coupe longitudinale de la pompe, le fond des vides (42) en forme de gorges entre deux ailettes (38) successives, forme un arc de cercle (46, 50) dont le centre (62, 64) est au moins approximativement identique avec le centre d'un autre segment de cercle (58, 60) qui est formé par le fond d'un canal de refoulement (54, 56) approximativement circulaire, qui est agencé dans une paroi (20) de la chambre de pompe (19) en face de la couronne d'ailettes, pompe tourbillonnaire caractérisée en ce que les centres (62, 64) des deux segments de cercle (46, 58) ou bien (50, 60) se situent à l'intérieur du contour de la roue mobile (14).

2. Pompe tourbillonnaire selon la revendication 1, caractérisée en ce que le rayon (68) du fond (46, 50) des gorges correspond au rayon (66) du fond (58, 60) du canal de refoulement.

3. Pompe tourbillonnaire selon la revendication 1, caractérisée en ce que le rayon du fond (46, 50) des gorges est plus grand que le rayon (66) du fond (58, 60) du canal de refoulement.

4. Pompe tourbillonnaire selon une des revendications 1 à 3, caractérisée en ce que la cote (70) mesurée à partir de la surface frontale (48 ou bien 44) coupant l'axe de rotation de la roue mobile (14) jusqu'au centre (62 ou bien 64) est égale à r fois ε,r étant le rayon (66) du fond (58, 60) du canal de refoulement et ε représentant une constante dont la grandeur se situe entre 0,15 et 0,35.

5. Pompe tourbillonnaire selon la revendication 4, caractérisée en ce que la grandeur de la constante ε se situe entre 0,2 et 0,3.

6. Pompe tourbillonnaire selon une des revendications 1 à 5, caractérisée en ce que le segment de cercle du fond des gorges (46 ou bien 50) est concentrique au segment de cercle du fond du canal de refoulement (58, 60).

7. Pompe tourbillonnaire selon une des revendications 1 à 6, caractérisée en ce que la roue mobile (14) comporte sur chacune de ses deux surfaces frontales (44, 48) une couronne d'ailettes (38) et en ce que, à chaque couronne d'ailettes, est associé un canal de refoulement approximativement circulaire (54, 56) dans la paroi (20, 22) située à son voisinage de la chambre de pompe (19).

8. Pompe tourbillonnaire selon une des revendications 1 à 7, caractérisée en ce que les extrémités libres des ailettes (38) sont reliées ensemble par un anneau périphérique (40).
